# EUROPÄISCHE PATENTSCHRIFT

(11) **EP 0 649 365 B1**
(45) Veröffentlichungstag und Bekanntmachung des Hinweises auf die Patenterteilung: **09.12.1998**
(21) Anmeldenummer: 93909863.8
(22) Anmeldetag: 29.04.1993
(51) Int. Cl.: B25G 3/18, A46B 5/00

(54) **VERBINDUNGSELEMENT ZUR LÖSBAREN VERBINDUNG EINES ARBEITSGERÄTES MIT EINEM ARBEITSSTIEL**
JOINING ELEMENT FOR DETACHABLY JOINING A TOOL TO A HANDLE
ELEMENT POUR L'ASSEMBLAGE DEMONTABLE D'UN OUTIL ET DE SON MANCHE

(43) Veröffentlichungstag der Anmeldung: 26.04.1995
(73) Patentinhaber: METAFORM METALLVERARBEITUNGSGESELLSCHAFT mbH, D-55768 Hoppstädten-Weiersbach (DE)
(72) Erfinder: NOLTE, Werner, D-6589 Nohen (DE)
(74) Vertreter: Lewald, Dietrich, Dipl.-Ing.
(86) Internationale Anmeldenummer: EP9301041
(87) Internationale Veröffentlichungsnummer: WO9425223

(56) Entgegenhaltungen:
- EP-A- 0 078 358
- EP-A- 0 202 362
- EP-A- 0 234 210
- WO-A-92/14064
- DE-A- 3 229 054
- DE-A- 3 234 704
- GB-A- 2 224 231

## Beschreibung

Die Erfindung betrifft ein Verbindungselement zur lösbaren Verbindung eines Arbeitsgerätes mit einem Arbeitsstiel oder einer anderen vergleichbaren Handhabe nach dem Oberbegriff des Anspruchs 1. Ein solches Verbindungselement ist aus EP-A-0 234 210 bekannt und wird insbesondere benutzt, um Reinigungsgeräte, wie Besen, Mops und dergleichen mit einem Stiel zu verbinden.

Bei diesem bekannten Verbindungselement steht die Rastklinke starr über die Außenfläche des einen Teils über. Es kann deshalb nur gegen die Axialrichtung verkippt in das andere Teil eingeschoben werden. Dabei treibt es den entgegen einer Feder axial verschiebbaren länglichen Vorsprung vor sich her. Wenn die zwei Teile in der vorgesehenen Tiefe ineinandergesteckt sind, kann durch Kippen des einen Teils dessen Rastklinke in die Klinkenaufnahme eingerastet werden. Dadurch wird für den länglichen Vorsprung der Weg frei, in Axialrichtung in die Ausnehmung einzugreifen und die zwei Teile aneinander zu verrasten.

Die Notwendigkeit, die zwei Teile gegeneinander zu verkippen, erschwert das Schließen und Öffnen der Verbindung. Außerdem ist die Verbindung aus einer großen Zahl einzelner Teile zusammengesetzt.

Aus EP-A-0 202 362 ist ein Verbindungselement aus zwei in Axialrichtung ineinandersteckbaren Teilen bekannt, bei dem eine Federzunge des einen Teils die Wandung des anderen Teils außenseitig umgreift und durch Hintergreifen einer an der Wandung angeordneten Rippe beide Teile aneinander verrastet. Einmal geschlossen ist diese Verbindung sehr schwer wieder zu lösen.

Bei einer aus DE-A-3 234 704 bekannten Steckverbindung wird ein geschlitzter Zapfen in ein Rohr eingeschoben, bis ein im Rohr drehbar verankerter Querriegel eine Aufweitung am Boden des Schlitzes erreicht. Durch Querstellen des Riegels in der Aufweitung wird verhindert, daß sich die zwei Teile der Steckverbindung voneinander lösen.

Aufgabe der Erfindung ist es, ein Verbindungselement nach dem Oberbegriff des Anspruchs 1 zu schaffen, das eine stabile jedoch leicht lösbare Verbindung von Stiel und Arbeitsgerät gewährleistet, einfach herzustellen ist und sich durch ein besonders geringes Gewicht auszeichnet.

Die Aufgabe wird durch die Merkmale des Patentanspruchs 1 gelöst. Das erfindungsgemäße Verbindungselement weist zwei zusammenschiebbare Teile auf, die mittels einer Rastklinke und einer Klinkenaufnahme in der gewünschten Stellung verrastet werden können, wobei über eine Verdrehsicherung ein Verdrehen der zwei Teile ausgeschlossen ist. Auf diese Weise wird eine stabile drehfeste Verbindung geschaffen, die durch Betätigen der Rastklinke leicht zu lösen ist.

Vorteilhafterweise weist zumindest ein Teil einen Hohlquerschnitt auf, in den das andere Teil einschiebbar ist.

Die Verdrehsicherung ist durch einen speziellen Vorsprung an einem der Teile gebildet, der mit einer entsprechenden Ausnehmung des anderen Teils zusammenwirkt und mittels eines Formschlusses zwischen den Teilen ein Verdrehen unmöglich macht. Dabei kann auch die Rastklinke selbst als Verdrehsicherung dienen. Weist die Rastklinke beispielsweise einen Kopf auf, der in eine Ausnehmung am anderen Teil als Klinkenaufnahme eingreift, wird durch diesen Eingriff ein in Umfangsrichtung wirksamer Formschluß geschaffen, der ein Verdrehen der Teile behindert. In diesem Fall muß jedoch die Rastklinke stärker dimensioniert werden und zudem in Umfangsrichtung unbeweglich sein. Ein Formschluß kann jedoch auch durch ein anderes Teil der Rastklinke, beispielsweise einen stegartigen Abschnitt, erzeugt werden, der im zusammengesteckten Zustand der Teile in einer korrespondierenden Ausnehmung des anderen Teiles zu liegen kommt.

Es hat sich bewährt, die Rastklinke einstückig mit einem Teil auszubilden; dabei kann die notwendige Beweglichkeit der Rastklinke dadurch erzielt werden, daß die Mantelfläche des Teiles eine U-förmige Aussparung aufweist, wobei der in der Mitte des "U" stehenbleibende Steg dann die Rastklinke bildet und im Bereich der U-Basis mit einem Vorsprung versehen ist, um mit der Klinkenaufnahme des anderen Teils verrasten zu können. Zweckmäßiger Weise wird auch die Klinkenaufnahme einstückig mit dem entsprechenden Teil ausgebildet, wobei vorteilhaft die Klinkenaufnahme als Durchbruch in der Mantelfläche des Teiles ausgeführt ist, so daß der Kopf der Rastklinke in den Durchbruch ragt oder diesen sogar im verriegelten Zustand druchragt, um so einfach vom Benutzer durch Eindrücken in den Durchbruch wieder gelöst zu werden.

Es ist jedoch auch denkbar, die Rastklinke mittels eines speziellen Entriegelungsabschnitts zu lösen, so daß die Klinkenaufnahme bzw. der Kopf der Rastklinke nicht unbedingt zugänglich sein muß; so kann die Rastklinke wippenartig ausgebildet sein, wobei ein Arm der Wippe den Kopf der Rastklinke aufweist, der mit einer nicht zugänglichen Klinkenaufnahme verrastet, und der andere Arm der Wippe zur Entriegelung der Rastklinke dient, indem bei Druck auf diesen der Kopf aus der Klinkenaufnahme gehoben wird.

Für Arbeitsgeräte die nur mit geringer Kraft betätigt werden kann auf eine spezielle Entriegelungsmöglichkeit der Rastklinke verzichtet werden, wenn diese so ausgelegt wird, daß diese durch eine bestimmte Kraft, die die normale Betätigungskraft übersteigt, wieder aus der Klinkenaufnahme herausgezogen werden kann.

Die Rastklinke steht zumindest im verrasteten Zustand unter Federspannung, wobei diese Federspannung durch die Elastizität der Rastklinke selbst oder ein federndes Element aufgebracht werden kann.

Für den Anschluß des Verbindungselementes an den Stiel bzw. das Arbeitsgerät hat sich ein Doppelankerquerschnitt bewährt. Ein besonders einfacher und vorteilhafter Anschluß ergibt sich, wenn das Teil mit einem Einschnapp-Element versehen ist, das man durch Eindrücken in ein korrespondierendes Element in dieses Einschnappen kann. Auf diese Weise läßt sich der Anschluß schnell herstellen und auch wieder lösen, wobei sich durch die Form der Einschnapp-Elemente gleichzeitig der Freiheitsgrad der möglichen Bewegung festlegen läßt. Wird beispielsweise ein kugelartiger Körper verwendet, der in eine Kugelpfanne eingedrückt wird, so wird eine Bewegung um alle Achsen ermöglicht. Wird dagegen eine Zylinderrolle verwendet, so ist lediglich eine Bewegung um eine Achse möglich.

Vorteilhafter Weise wird das Verbindungselement aus einem thermoplastischen Kunstoff gefertigt. Dabei kann bei der mit Anspruch 8 beschriebenen Gestaltung des Teiles, das die Rastklinke aufweist, mit einem Kern sowohl die Rastklinke als auch die Verdrehsicherung ausgeformt werden, was noch genauer anhand des Ausführungsbeispiels erläutert wird, das auch diese Gestaltung aufweist.
Figur 1 zeigt das Verbindungselement im verrasteten Zustand.
Figur 2 zeigt das zweite Teil des Verbindungselementes, das die Rastklinke aufweist.
Figur 3 zeigt das zweite Teil in einer gegenüber der Figur 2 um 90° gedrehten Ansicht.
Figur 4 zeigt den Querschnitt des zweiten Teiles gemäß Linie A - A in Figur 3.
Figur 5 zeigt den Querschnitt des zweiten Teiles gemäß Linie B - B in Figur 3
Figur 6 zeigt das erste Teil des Verbindungselementes, das die Klinkenaufnahme aufweist.
Figur 7 zeigt den Querschnitt des ersten Teiles gemäß Linie C - C in Figur 6.
Figur 8 zeigt den Querschnitt des ersten Teiles gemäß Linie D - D in Figur 6.

In Figur 1 ist das Verbindungselement im verrasteten Zustand zu sehen. Die beiden Teile 1, 2 sind bis zu einem Anschlag 3 ineinander geschoben und verrastet. Das erste Teil 1 weist einen Durchbruch 5 als Klinkenaufnahme auf, in dem ein Kopf 6b einer Rastklinke 6 zu sehen ist. Zum Lösen der Verbindung wird dieser Kopf 6b vom Benutzer des Gerätes in den Durchbruch 5 eingedrückt und die beiden Teile 1, 2 auseinander gezogen.

In Figur 2 ist das zweite Teil 2 zu sehen, das die Rastklinke 6 mit dem Kopf 6b aufweist. Das zweite Teil 2 ist in zwei Abschnitte unterteilt. Der erste Abschnitt 2a dient der Befestigung am Arbeitsstiel, auf die später eingegangen wird, und der zweite Abschnitt 2b dient der Verbindung mit dem ersten Teil 1. Der zweite Abschnitt 2b weist einen im wesentlichen hohlen runden Querschnitt auf, der in Richtung des ersten Abschnitts 2a an einem Anschlag 3 in Form eines Ringbundes endet. Wie besser aus Figur 3 zu sehen, wird die Rastklinke 6 aus einem Bereich der Mantelfläche des zweiten Abschnitts 2b gebildet; hierzu weist die Mantelfläche eine U-förmige Ausnehmung 7 auf, die einen Steg 6a und den Kopf 6b aus der Mantelfläche herauslöst. Der Kopf 6b ist, wie aus Figur 2, deutlich ersichtlich verdickt ausgeführt, so daß dieser im Ruhezustand gegenüber der Mantelfläche vorsteht. Durch den länglichen Steg 6a der Rastklinke 6 wird eine gewisse Elastizität erreicht, die selbstverständlich stark von der Dicke des Steges 6a und dem verwendeten Material abhängt.

Die Figuren 4 und 5 zeigen die Querschnitte des zweiten Teiles 2 gemäß den Schnitten A - A und B - B in Figur 3. Wie aus Figur 4 zu entnehmen, weist der Querschnitt des ersten Abschnitts 2a des zweiten Teiles 2 einen sogenannten Doppelanker-Querschnitt auf. Dieser Querschnitt ist zur Aufnahme von Kunstoffstielen geeignet, die einen korrespondierenden Innenquerschnitt aufweisen. Dabei greifen längliche Vorsprünge des Profiles des Stieles in die länglichen Nuten 8 des Doppelanker-Querschnitts ein und stellen somit eine drehfeste Verbindung her. Das dargestellte Verbindungselement ist aus einem thermoplastischen Kunstoff hergestellt und weist nicht dargestellte Formschrägen auf, um dieses entformen zu können. Der erste Abschnitt 2a des zweiten Teiles weist daher nicht genau die dargestellte Zylinderform auf, sondern ist leicht kegeligstumpfartig geformt. Durch diese Form läßt sich der Stiel leicht auf den ersten Abschnitt 2a bis zum Anschlag 3 aufstecken, wobei der Stiel beim Aufstecken im Endbereich leicht aufgeweitet wird und daher gut auf dem zweiten Teil 2 des Verbindungselementes hält.

In Figur 5 ist der Querschnitt des zweiten Abschnitts 2b zu sehen; dabei ist deutlich der durch die U-förmige Ausnehmung 7 entstandene Steg 6a und der verdickte Kopf 6b zu sehen. Gegenüber der U-förmigen Ausnehmung 7 liegt eine rechteckige Ausnehmung 9 in der Mantelfläche des zweiten Abschnitts 2b, die im zusammengesteckten Zustand des Verbindungselementes als Verdrehsicherung wirkt, worauf später noch eingegangen wird.

Die rechteckige Ausnehmung 9 weist eine Fläche auf, die das "U" der U-förmigen Ausnehmung 7 übertrifft. Dadurch wird es möglich, von der Seite der rechteckigen Ausnehmung aus durch diese einen Formkern in den zweiten Abschnitt 2b einzuführen, der auch der Kern für die U-förmige Ausnehmung 7 ist. Der gesamte Hohlraum des zweiten Abschnitts 2b, die U-förmige Ausnehmung 7 und die rechteckige Ausnehmung 9, die die Verdrehsicherung bildet, kann auf diese Weise mit einem einzigen Formkern erstellt werden.

In Figur 1 ist das erste Teil 1 des Verbindungselementes zu sehen, in das das zweite Teil 2 mit dem zweiten Abschnitt 2b eingeschoben wird. Das erste Teil 1 weist analog einen ersten Abschnitt 1a, wie aus Figur 7 ersichtlich, ebenfalls mit Doppelanker-Querschnitt auf, der mit dem Arbeitsgerät verbindbar ist. Dabei kann das Arbeitsgerät mittels der Bohrung 10 im ersten Abschnitt zusätzlich gesichert werden. Der zweite Abschnitt 1b weist einen im wesentlichen runden Hohlquerschnitt auf, dessen Mantelfläche einen rechteckigen Durchbruch 5 zur Aufnahme des Kopfes 6b hat.

Der Querschnitt des zweiten Abschnitts im Bereich des Schnittes D - D ist aus Figur 8 ersichtlich. Im Querschnitt des Mantels ist der Durchbruch 5 zu sehen der sich nach innen zu etwas erweitert, um das Verrasten des Kopfes 6b zu erleichtern. Die Ausnehmung 11 die im Bereich des Durchbruchs 5 diesen erweitert, ist bis zur Einführöffnung für das zweite Teil 2 fortgeführt, wie auch anhand der gestrichelten Linie in Figur 6 zu erkennen. Durch diese Ausnehmung 11 wird das Einführen der Rastklinke 6 mit dem Kopf 6b wesentlich erleichtert. Dieser Ausnehmung 11 gegenüber befindet sich ein länglicher Vorsprung 12, der in Figur 8 im Querschnitt zu sehen ist.

Im zusammengesteckten Zustand kommt dieser Vorsprung 12 in der rechteckigen Ausnehmung 9 des ersten Teils zu liegen und verhindert somit als Verdrehsicherung ein Verdrehen der beiden Teile 1, 2. Um das Einführen des zweiten Teiles 2 in das erste Teil 1 zu erleichtern, nimmt die Breite des Vorsprungs 12 zur Einfuhröffnung hin ab, so daß das zweite Teil 2 nicht unbedingt in der exakt richtigen Winkelstellung in das erste Teil 1 eingeführt werden muß, sondern dieses vielmehr durch den Vorsprung 12 an die richtige Stelle zur Verrastung der Rastklinke 6 geführt wird. Das Ineinanderschieben der Teile 1, 2 wird nicht nur durch die Verrastung der Rastklinke 6, sondern auch durch den Anschlag 3 begrenzt, an dem das Ende 13 des zweiten Abschnitts 1b des ersten Teiles 1 zu liegen kommt.

## Patentansprüche

1. Verbindungselement zur lösbaren Verbindung eines Arbeitsgerätes mit einem Stiel, das ein Teil (2), welches an dem Stiel befestigbar ist, und ein Teil (1), welches an dem Arbeitsgerät befestigbar ist, aufweist, wobei das Teil (1) zumindest teilweise einen Hohlquerschnitt aufweist, dessen Innendurchmesser größer als der Außendurchmesser zumindest eines Abschnitts des Teils (2) ist, die Teile (1,2) ineinander schiebbar und miteinander drehgesichert verrastbar sind, wobei das eine Teil (2) eine Rastklinke (6) aufweist, die in eine an dem anderen Teil (1) vorgesehene Klinkenaufnahme (5) einrastbar ist und das andere Teil (1) einen länglichen, in axialer Richtung verlaufenden Vorsprung (12) aufweist, der in eine an dem einen Teil (2) angeordnete längliche Ausnehmung (9) eingreift, und wobei die Rastklinke (6) und die Klinkenaufnahme (5) zu dem Vorsprung (12) und der Ausnehmung (9) diametral gegenüberliegend angeordnet sind, dadurch gekennzeichnet, daß der Vorsprung (12) an dem anderen Teil (1) unbeweglich angeordnet ist, um eine Verdrehsicherung zu bilden, und die Rastklinke (6) im verrasteten Zustand unter Federspannung steht.

2. Verbindungselement nach Anspruch 1, dadurch gekennzeichnet, daß die Rastklinke (6) einen federnden Stegabschnitt (6a) und einen Kopfabschnitt (6b) aufweist.

3. Verbindungselement nach Anspruch 1 oder 2, dadurch gekennzeichnet, daß die Klinkenaufnahme (5) aus einem Durchbruch in dem Teil (1) besteht, der sich nach innen zur Erleichterung des Verrastens der die Klinkenaufnahme (5) durchdringenden Rastklinke (6) erweitert.

4. Verbindungselement nach Anspruch 3, dadurch gekennzeichnet, daß das die Klinkenaufnahme (5) aufweisende Teil (1) eine Führung für die Rastklinke (6) aufweist.

5. Verbindungselement nach einem der Ansprüche 1 bis 4, dadurch gekennzeichnet, daß die Breite des Vorsprungs (12) in axialer Richtung zur Einführungsöffnung hin abnimmt.

6. Verbindungselement nach einem der Ansprüche 1 bis 5, dadurch gekennzeichnet, daß die Ausnehmung (9) eine größere Fläche als eine die Rastklinke (6) zum Teil umgebende Ausnehmung (7) aufweist.

7. Verbindungselement nach einem der Ansprüche 1 bis 6, dadurch gekennzeichnet, daß die Teile (1, 2) einen Anschlag (3) aufweisen, der die Bewegung beim Ineinanderschieben der Teile (1, 2) begrenzt.

8. Verbindungselement nach Anspruch 7, dadurch gekennzeichnet, daß das die Rastklinke (6) aufweisende Teil (2) einen länglichen Abschnitt (2b) aufweist, der sich an den Anschlag (3) anschließt und eine dem anderen Teil zugewandte Endfläche aufweist, von welcher aus sich die Rastklinke (6) am Umfang des Abschnitts (2b) in Längsrichtung freistehend hin zu dem Anschlag (3) erstreckt.

9. Verbindungselement nach einem der Ansprüche 1 bis 8, dadurch gekennzeichnet, daß wenigstens eines der Teile (1, 2) zur Befestigung an dem Stiel bzw. dem Arbeitsgerät einen Doppelanker-Querschnitt und ein Einschnapp-Element aufweist, das ein im wesentlichen kugelförmiger Körper ist, der in eine Kugelpfanne an dem Stiel bzw. dem Arbeitsgerät einschnappbar ist.

10. Verbindungselement nach einem der Ansprüche 1 bis 9, dadurch gekennzeichnet, daß wenigstens eines der Teile (1, 2) aus thermoplastischem Kunststoff besteht.

## Claims

1. A connection element for releasably connecting a work appliance to a handle, having a part (2) which can be secured on the handle and a part (1) which can be secured on the work appliance, the one part (1) at least partially having a hollow cross section, the internal diameter of which is greater than the external diameter of at least a section of the other part (2), wherein the parts (1, 2) can be pushed one into the other and can be rotationally latched to each other, the one part (2) providing a latch (6) which can be locked into a latch seat (5) of the other part (1) and the other part (1) having a projection (12) running in axial direction engaging into an oblong groove (9) and the latch (6) as well as the latch seat (5) being arranged diametrically opposed to each other characterised in that the projection (12) at the other part (1) is fixedly arranged in order to bring about an anti-twist arrangement and the latch (6) in the latched condition being resiliently tensioned.

2. Connection element as in claim 1 characterised in that the latch (6) provides a resilient ridge portion (6a) as well as a head portion (6b).

3. Connection element as in claims 1 or 2 characterised in that the latch seat (5) consists of an opening in part (1) which towards the interior broadens for simplification of latching of the latch (6) penetrating into the latch seat (5).

4. Connection element as in claim 3 characterised in that the part (1) providing the latch seat (5) comprises a guide for the latch (6).

5. Connection element according to one of claims 1 to 4 characterised in that the breadth of the projection (12) in axial direction is reduced towards the introduction opening.

6. Connection element as in claims 1 to 5 characterised in that the recess (9) provides a bigger surface than an opening (7) in part surrounding the latch (6).

7. Connection element according to one of claims 1 to 6 characterised in that the parts (1, 2) provide a stop (3) limiting movement when pushing the parts (1, 2) into each other.

8. Connection element as in claim 7 characterised in that the part (2) providing the latch (6) has an oblong section (2b) which continues to the stop (3) and provides an end surface pointing towards the other part, starting from which the latch (6) at the circumference of the section (2b) in longitudinal direction will extend standing free towards the stop (3).

9. Connection element according to one of claims 1 to 8 characterised in that at least one of parts (1, 2) for securing to the handle, respectively the work appliance, has a double-anchor cross section and a snap-in element which is a body substantially of ball form which can be snapped into a ball socket on the handle or the work appliance.

10. Connection element as in one of claims 1 to 9 characterised in that at least one of the parts (1, 2) consists of a thermoplastic material.

## Revendications

1. Elément d'assemblage, destiné à assembler d'une manière amovible un outil à un manche, qui comporte une pièce (2) pouvant être fixée au manche et une pièce (1) pouvant être fixée à l'outil, la pièce (1) comportant au moins partiellement une section transversale creuse, dont le diamètre intérieur est supérieur au diamètre extérieur d'au moins un tronçon de la pièce (2), les pièces (1, 2) peuvent s'emmancher l'une dans l'autre et être encliquetées l'une à l'autre avec blocage en rotation, l'une des pièces (2) comportant un cliquet (6), pouvant s'engager dans un logement de cliquet (5) prévu sur l'autre pièce (1), et l'autre pièce (1) comportant une saillie (12) oblongue, courant dans le sens axial, qui s'engage dans un évidement oblong (9) disposé contre une pièce (2), le cliquet (6) et le logement de cliquet (5) étant disposés d'une manière diamétralement opposée à la saillie (12) et à l'évidement (9), caractérisé en ce que la saillie (12) est disposée contre l'autre pièce (1) en position fixe, pour former un blocage en rotation, et le cliquet (6), à l'état encliqueté, se trouve sous la tension d'un ressort.

2. Elément d'assemblage selon la revendication 1, caractérisé en ce que le cliquet (6) comporte un segment de traverse élastique (6a) et un segment de tête (6b).

3. Elément d'assemblage selon la revendication 1 ou 2, caractérisé en ce que l'évidement (5) destiné au cliquet est constitué d'une ouverture aménagée dans la pièce (1), qui s'élargit vers l'intérieur, pour faciliter l'encliquetage du cliquet (6) qui traverse le logement de cliquet (5).

4. Elément d'assemblage selon la revendication 3, caractérisé en ce que la pièce (1) comportant le logement de cliquet (5) possède un guidage pour le cliquet (6).

5. Elément d'assemblage selon l'une des revendications 1 à 4, caractérisé en ce que la largeur de la saillie (12) diminue dans la direction axiale vers l'ouverture d'introduction.

6. Elément d'assemblage selon l'une des revendications 1 à 5, caractérisé en ce que l'évidement (9) a une aire plus grande qu'un évidement (7) qui entoure en partie le cliquet (6).

7. Elément d'assemblage selon l'une des revendications 1 à 6, caractérisé en ce que les pièces (1, 2) comportent une butée (3) qui limite le mouvement lors de l'emmanchement des pièces (1, 2) l'une dans l'autre.

8. Elément d'assemblage selon la revendication 7, caractérisé en ce que la pièce (2) comportant le cliquet (6) présente un segment oblong (2b), qui se poursuit par la butée (3) et comporte une surface en bout dirigée vers l'autre pièce, surface en bout à partir de laquelle le cliquet (6), sur la périphérie du segment (2b), s'étend dans la direction longitudinale, d'une manière détachée, jusqu'à la butée (3).

9. Elément d'assemblage selon l'une des revendications 1 à 8, caractérisé en ce qu'au moins l'une des pièces (1, 2) comporte, pour fixation au manche ou à l'outil, une section transversale en forme d'ancre double et un élément d'encliquetage, qui pour l'essentiel est un corps sphérique, qui peut être encliqueté dans une cuvette-rotule contre le manche et/ou l'outil.

10. Elément d'assemblage selon l'une des revendications 1 à 9, caractérisé en ce qu'au moins l'une des pièces (1, 2) est constituée d'un matériau thermoplastique.
